# EUROPÄISCHE PATENTSCHRIFT

(11) **EP 3 587 289 B1**
(45) Veröffentlichungstag und Bekanntmachung des Hinweises auf die Patenterteilung: **29.07.2020**
(21) Anmeldenummer: 18179614.5
(22) Anmeldetag: 25.06.2018
(51) Int. Cl.: B65B 41/12, B65B 11/54

(54) **FOLIENTRANSPORTVORRICHTUNG FÜR EINE VERPACKUNGSMASCHINE ZUM VERPACKEN MIT DEHNFOLIE**
FILM TRANSPORT DEVICE FOR A PACKAGING MACHINE FOR PACKAGING WITH STRETCHABLE FILM
DISPOSITIF DE TRANSPORT DE FEUILLES POUR UNE MACHINE D'EMBALLAGE DESTINÉE À L'EMBALLAGE DANS UNE FEUILLE ÉTIRABLE

(43) Veröffentlichungstag der Anmeldung: 01.01.2020
(73) Patentinhaber: Bizerba SE & Co. KG, 72336 Balingen (DE)
(72) Erfinder: Heller, Franz, 71083 Herrenberg (DE); Kirsch, Sascha, 72393 Burladingen (DE)
(74) Vertreter: Kohler Schmid Möbus Patentanwälte

(56) Entgegenhaltungen:
- EP-A1- 0 044 820
- EP-A1- 0 223 215
- EP-A1- 0 284 538
- EP-B1- 3 093 244

## Beschreibung

Die Erfindung betrifft eine Folientransportvorrichtung zum Transportieren einer dehnbaren Folie mit wenigstens einer Riemenfördereinrichtung, wobei die Riemenfördereinrichtung zwei einander gegenüberliegende Transportriemen zum Transport der Folie und eine erste sowie eine zweite Umlenkrolle aufweist, welche jeweils einen der Transportriemen endlos umlaufend führen und in dem jeweiligen Transportriemen endseitig angeordnet sind.

Aus der EP 3 093 244 B1 ist eine Verpackungsmaschine zum Verpacken von Verpackungsgütern mittels Folien bekannt. Die Folien werden von einer Folienspendeeinrichtung durch ein bewegliches Folienführungselement zu einer Folientransportvorrichtung befördert. Die Folientransportvorrichtung hat zwei parallel angeordnete, synchron betriebene Riemenfördereinrichtungen. Aus der Folienspendeeinrichtung werden die Folien in die Riemenfördereinrichtungen der Folientransportvorrichtung überführt. Die Transportriemen nehmen die Folie durch Reibschluss auf. Durch die Riemenfördereinrichtungen wird die Folie an eine Position in der Verpackungsmaschine transportiert, in der ein Verpackungsgut an die Folie herangeführt und in der Folie verpackt werden kann.

Die bekannte Folientransportvorrichtung weist zwei Umlenkrollen auf, über die die Riemen laufen. Die Umlenkrollen und die Riemen sind bündig ausgeführt. In radialer Richtung steht der Riemen somit über die Umlenkrolle hinaus. Die Folie wird zwischen die beiden Riemen gegeben, indem sie mit dem Schlitten und dem Führungsblech entsprechend verfahren wird. Die Riemen nehmen aufgrund eines Reibschlusses die Folie auf. Diese Folienübergabe kann bei variabler Foliendicke und/oder -qualität Probleme verursachen, weshalb die Anordnung normalerweise immer nur für eine bestimmte Foliendicke/ -qualität eingestellt ist.

Insbesondere bei unterschiedlichen Dicken der Folien können Probleme bei der Einführung der Folien aus der Folientransportvorrichtung in die Riemenfördereinrichtungen auftreten, vor Allem wenn der Reibschluss nicht in ausreichend hohem Maße vorhanden ist. Die Verpackungsmaschine muss auf die Qualität und Dicke der Folie abgestimmt sein. Aufgabe der Erfindung ist es demgegenüber, eine Folientransportvorrichtung für eine Verpackungsmaschine der eingangs definierten Art bereitzustellen, bei der die Einführung der Folie in die Folientransportvorrichtung auch ohne Veränderungen an der Folienübergabeeinrichtung prozesssicher und in höherem Maße unabhängig von der Dicke und Qualität der Folie abläuft.

Diese Aufgabe wird auf technisch besonders einfache und überraschend wirkungsvolle Weise durch eine gattungsgemäße Verpackungsmaschine gelöst, die sich dadurch auszeichnet, dass die erste Umlenkrolle mit einem Endabschnitt über den ihr zugeordneten Transportriemen hinausragt, dass die erste Umlenkrolle an dem Endabschnitt entlang ihres Umfangs einen ersten Transportring aufweist, dass die zweite Umlenkrolle mit einem Endabschnitt über den ihr zugeordneten Transportriemen hinausragt, und dass die zweite Umlenkrolle an dem Endabschnitt entlang ihres Umfangs einen zweiten Transportring aufweist, wobei sich eine erste Kontaktfläche des ersten Transportrings mit mechanischer Friktion entlang des Umfangs der ersten Umlenkrolle erstreckt, wobei sich eine zweite Kontaktfläche des zweiten Transportrings mit mechanischer Friktion entlang des Umfangs der zweiten Umlenkrolle erstreckt, und wobei die Kontaktflächen unter Reibschluss aneinander anliegen.

Die Folien werden bei der Zuführung an die Folientransportvorrichtung zwischen die Transportringe eingeführt und treten unter Haftreibung in Kontakt mit den Transportringen. Die Transportringe können die Folien weiterbefördern, bis sie von den Transportriemen übernommen werden. Dadurch wird die Stabilität des Prozesses der Einführung der Folie in die Folientransportvorrichtung erhöht.

Die Umlenkrollen sind so gestaltet, dass sie seitlich des Transportriemens einen überstehenden Bereich haben, der aus einem elastischen Material, z. B. Gummi gebildet ist. Die beiden Umlenkrollen bilden somit einen eigenen Reibschluss, der die Folie etwas weiterbefördert, bis sie von den Riemen prozesssicher übernommen wird. Die Gummiringe eines Rollenpaars sind so angeordnet, dass sie an der Berührungsstelle sich gegenseitig etwas verformen, wodurch ein Reibschluss entsteht.

Eine vorteilhafte Ausführungsform der Folientransportvorrichtung ist dadurch gekennzeichnet, dass die Transportringe aus elastisch verformbarem Material, insbesondere aus gummielastischem Material, bestehen. Durch ein Aneinanderpressen der elastischen Materialien der Transportringe kann der Reibschluss auf raumsparende Weise bewirkt werden.

Eine bevorzugte Weiterbildung dieser Ausführungsform ist dadurch gekennzeichnet, dass die Transportringe in ihrem unter Reibschluss aneinander anliegenden Zustand an den Kontaktflächen im Vergleich zur übrigen Oberfläche der Transportringe eine Abflachung in radialer Richtung nach innen aufweisen. Insbesondere bei Verwendung elastischer Materialien werden die Oberflächen der Kontaktflächen durch die jeweils andere Kontaktfläche in Richtung der zu der jeweiligen Kontaktfläche zugehörigen Umlenkrolle gedrückt. Die Kontaktfläche ist eben ausgebildet und der Abstand der Kontaktfläche zu der Längsachse der Umlenkrolle ist kleiner als der Abstand der restlichen Oberfläche des Transportrings zu der Längsachse der Umlenkrolle.

Eine weitere Ausführungsform der Folientransportvorrichtung ist dadurch gekennzeichnet, dass zumindest ein Endabschnitt der ersten Umlenkrolle und/oder der zweiten Umlenkrolle als Transportring ausgebildet ist. Wenn der gesamte Endabschnitt als Transportring ausgebildet ist, kann auf einer besonders großen Fläche ein Reibschluss mit der Folie bewirkt werden.

Eine weitere vorteilhafte Ausbildung der Erfindung ist dadurch gekennzeichnet, dass zumindest der Endabschnitt der ersten Umlenkrolle und/oder der zweiten Umlenkrolle mehrere Transportringe des Endabschnitts, insbesondere zwei Transportringe des Endabschnitts, aufweist. Die Verwendung mehrerer Transportringe bildet eine Möglichkeit, die Fläche des Reibschlusses zu vergrößern.

Bei besonders bevorzugten Ausführungsformen bestehen die Transportringe aus demselben Material. Wenn die Transportringe aus dem gleichen Material bestehen, kann eine ebene Oberfläche der Kontaktflächen im aneinander gepressten Zustand der Transportringe bewirkt werden und damit eine Verbiegung der Folien vermieden werden.

Eine weitere vorteilhafte Ausbildung der Folientransportvorrichtung ist dadurch gekennzeichnet, dass die erste Umlenkrolle mit einem weiteren Endabschnitt, der dem Endabschnitt der ersten Umlenkrolle gegenüberliegt, über den an ihr angeordneten Transportriemen hinausragt. An dem weiteren Endabschnitt weist die erste Umlenkrolle entlang des Umfangs der ersten Umlenkrolle einen dritten Transportring auf. Alternativ oder zusätzlich dazu ragt die zweite Umlenkrolle mit einem weiteren Endabschnitt, der dem Endabschnitt der zweiten Umlenkrolle gegenüberliegt, über den an ihr angeordneten Transportriemen hinaus. An dem weiteren Endabschnitt weist die zweite Umlenkrolle entlang des Umfangs der zweiten Umlenkrolle einen vierten Transportring auf. Dabei liegen insbesondere der dritte und der vierte Transportring unter Reibschluss flächig aneinander an. Auf beiden Seiten jeder Umlenkrolle werden Transportringe mit Kontaktflächen bereitgestellt. Dadurch werden auf beiden Seiten der Umlenkrollen Reibschlüsse für die Folie hergestellt, um die Sicherheit des Prozesses der Folieneinführung in die Folientransporteinrichtung zu erhöhen.

Bei einer weiteren Ausführungsform weist zumindest eine Umlenkrolle ein Zahnrad zum Antrieb mittels eines Zahnradgetriebes auf, wobei insbesondere zwischen dem Transportring der Umlenkrolle und dem Zahnrad eine Unterlegscheibe angeordnet sein kann. Durch ein solches Zahnrad kann die Umlenkrolle auf besonders einfache Weise angetrieben werden.

Eine weitere Ausgestaltung der Erfindung sieht vor, dass die Transportringe an den zugehörigen Umlenkrollen mittels Bolzen und/oder Schrauben befestigt sind. Hierdurch können die Transportringe auf einfache Weise an den zugehörigen Umlenkrollen befestigt werden.

Eine bevorzugte Ausführungsform zeichnet sich dadurch aus, dass die Umlenkrollen jeweils eine schichtartige Struktur aufweisen. Dabei umfasst eine erste Schicht ein Zahnrad mit einem Kugellager. Eine zweite Schicht umfasst eine erste Unterlegscheibe, die auf dem Zahnrad angeordnet ist. Eine dritte Schicht umfasst einen Transportring, insbesondere einen Gummiring, der auf der ersten Unterlegscheibe angeordnet ist. Eine vierte Schicht umfasst eine zweite Unterlegscheibe, die auf dem Transportring angeordnet ist. Die Schichten sind mittels Schrauben miteinander fest verbunden. Durch die Unterlegscheiben werden die Transportringe vor den anderen Bestandteilen der Umlenkrolle geschützt und abgefedert.

Bei einer Weiterbildung dieser Ausführungsform sind die Schrauben als Schraubenbolzen mit einem gewindefreien Abschnitt ausgeführt. Schraubenbolzen lassen sich besonders einfach in die zugehörigen Öffnungen einführen.

Eine weitere Verbesserung dieser Weiterbildung lässt sich dadurch erreichen, dass die Schichtstruktur durchgehende Löcher zum Durchstecken der Schraubbolzen aufweist, welche auf der anderen Seite durch Kontermuttern befestigt sind. Dadurch lassen sich alle Schichten miteinander befestigen.

In den Rahmen der vorliegenden Erfindung fällt auch eine Verpackungsmaschine zum Verpacken von Verpackungsgütern mittels einer dehnbaren Folie, die eine erfindungsgemäße Folientransportvorrichtung aufweist. Eine solche erfindungsgemäß modifizierte Verpackungsmaschine zeichnet sich durch ein hohes Maß an Prozesssicherheit bei der Einführung einer Folie in die Folientransportvorrichtung aus.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1: eine isometrische Vorderansicht auf eine Verpackungsmaschine zum Verpacken von Verpackungsgütern;
- Fig. 2: eine Seitenansicht eines Endes einer Riemenfördereinrichtung;
- Fig. 3: eine isometrische Ansicht einer ersten Umlenkrolle und einer zweiten Umlenkrolle;
- Fig. 4: eine schematische Seitenansicht der ersten und zweiten Umlenkrolle mit dem ersten und zweiten Transportring;
- Fig. 5: eine Explosionsdarstellung einer der Umlenkrolle;
- Fig. 6: einen Querschnitt durch eine der Umlenkrollen.

**Fig. 1** zeigt eine isometrische Vorderansicht auf eine Verpackungsmaschine **10** zum Verpacken von Verpackungsgütern (nicht gezeigt) mittels einer dehnbaren Folie (nicht gezeigt). Die Verpackungsmaschine verfügt über eine Folientransportvorrichtung **11** zur Folienzuführung zu einem zu verpackenden Verpackungsgut. Eine erste Riemenfördereinrichtung **12a** und eine zweite Riemenfördereinrichtung **12b** zum Transport der Folie bilden Bestandteile der Folientransportvorrichtung 11. Die erste und die zweite Riemenfördereinrichtung 12a, 12b haben jeweils einen ersten und einen zweiten Transportriemen **13a, 13b** (s. Fig. 2). Die Transportriemen 13a, 13b sind in einer durch die Folientransportvorrichtung 11 vorgegebenen Folientransportrichtung **X** (in der Fig. 1 in die Papierebene hinein, dargestellt durch ein Kreuz) synchron angetrieben und nebeneinander angeordnet. Die zweite Riemenfördereinrichtung 12b ist in einer Richtung **Y** senkrecht zu der Folientransportrichtung X durch Spindeln **14a, 14b** und einen Spindelmotor **15** bewegbar. Mit einem in vertikaler Richtung **Z** bewegbaren Folienführungselement **16** der Verpackungsmaschine 10 ist die Folie aus einer Folienspendeeinrichtung **17** in die Folientransportvorrichtung 11 einführbar. Der Begriff "vertikal" bezieht sich insbesondere auf die Richtung parallel zur Schwerkraft. Die Folienspendeeinrichtung 17 ist unterhalb des Folienführungselements 16 und die Folientransportvorrichtung 11 oberhalb des Folienführungselements 16 ausgebildet. Das Folienführungselement 16 verfügt über eine erste Führungsplatte **18a** und eine zweite Führungsplatte (nicht gezeigt). Die Führungsplatten 18a, 18b sind vertikal ausgerichtet. Über eine Umlenkrolle **19** des Folienführungselements 16 am unteren Ende des Folienführungselements 16 ist die Folie zwischen die Führungsplatten 18a, 18b einführbar.

In einer in vertikaler Richtung Z den Riemenfördereinrichtungen 12a, 12b zugewandten, oberen Kante **20** der Führungsplatte 18a sind eine erste Ausnehmung **21a** sowie eine zweite, dritte und vierte Ausnehmung **21b, 21c, 21d** ausgebildet. Das Folienführungselement 16 ist in vertikaler Richtung Z bewegbar. Dadurch ist die Führungsplatte 18a auf Höhe der Riemenfördereinrichtungen bewegbar. Dabei umgreift die Umrandung **22a** der ersten Ausnehmung die erste Riemenfördereinrichtung 12a. Je nach Position der bewegbaren zweiten Riemenfördereinrichtung 12b umgreifen die Umrandungen **22b, 22c, 22d** der zweiten, dritten oder vierten Ausnehmung 21b, 21c, 21d die zweite Riemenfördereinrichtung 12b. Dadurch werden die Riemenfördereinrichtungen 12a, 12b in die Ausnehmungen 21a - 21d eingeführt. Die Auswahl zwischen der zweiten, dritten oder vierten Ausnehmung 21b - 21d erfolgt dabei so, dass der Abstand **23** der Riemenfördereinrichtungen 12a, 12b in den Ausnehmungen 21a - 21d der Breite der Folie entspricht. Dies definiert die Nullpositionen der Riemenfördereinrichtungen bezüglich der Breite der Folie. Wenn die zweite Ausnehmung 21b die zweite Riemenfördereinrichtung 12b umgreift, wird dies im Rahmen der Anmeldung als "erste Nullposition" bezeichnet. Wenn die dritte Ausnehmung 21c die zweite Riemenfördereinrichtung 12b umgreift, wird dies im Rahmen der Anmeldung als "zweite Nullposition" bezeichnet. Entsprechend kann von einer "dritten Nullposition" gesprochen werden, wenn die vierte Ausnehmung 21d die zweite Riemenfördereinrichtung 12b umgreift. Weitere Ausnehmungen (nicht gezeigt) können in entsprechender Weise weitere Nullpositionen festlegen.

In vertikaler Richtung unterhalb der Riemenfördereinrichtungen ist eine Folienschneideinrichtung **25** angeordnet. Die Folie wird durch die Riemenfördereinrichtungen 12a, 12b transportiert, bis die Folie eine ausreichende Länge gemessen ab der Folienschneideinrichtung 25 für den gewünschten Verpackungsvorgang hat. Dann wird das Folienführungselement 16 mit den Führungsplatten 18a, 18b in vertikaler Richtung nach unten, auf die Folienspendeeinrichtung 17 zu bewegt. Die Führungsplatten 18a, 18b des Folienführungselements 16 verlassen somit die Folienschneideinrichtung 25. Die Folienschneideinrichtung 25 schneidet dann durch die Folie hindurch. Die abgeschnittene Folie wird dann durch die Riemenfördereinrichtungen 12a, 12b weiter transportiert, bis der abgeschnittene Teil der Folie in einer Position vertikal oberhalb eines Hubtisches (nicht gezeigt) angeordnet ist. Der Hubtisch wird später das Verpackungsgut in vertikaler Richtung bewegen. Somit ist der abgeschnittene Teil der Folie vertikal über dem Verpackungsgut zwischen den Riemenfördereinrichtungen 12a, 12b angeordnet. Die Folie wird durch eine Bewegung der Riemenfördereinrichtung 12b in der Richtung Y senkrecht zu der Folientransportrichtung X gedehnt. Ein Verpackungsgut, zum Beispiel eine Trayschale, kann durch eine Verpackungsguttransportvorrichtung (nicht gezeigt) an die Folie zwischen den Transportriemen 13a, 13b herangeführt werden. Eine solche Verpackungsguttransportvorrichtung kann ein Zuführförderband und einen Hubtisch umfassen, wie in der eingangs zitierten EP 3 093 244 B1 dargestellt. Bei dem Heranführen des Verpackungsguts an die Folie durch einen Hubvorgang legt sich die Folie um das Verpackungsgut. Durch Faltzangen (nicht gezeigt) kann die Folie um das Verpackungsgut herumgeschlagen werden. Anschließend kann das Verpackungsgut durch einen Pusher (nicht gezeigt) auf eine Siegelplatte geschoben werden, auf der die Folie verschweißt wird, und schließlich durch ein Förderband abtransportiert werden, wie in der EP 3 093 244 B1 angeführt.

Die **Fig. 2** zeigt beispielhaft eine Seitenansicht eines Endes der Riemenfördereinrichtung 12a. Die Transportriemen 13a, 13b werden jeweils durch eine endseitig in den Transportriemen 13a, 13b angeordnete Umlenkrolle **27a**, **27b** geführt. Den Umlenkrollen 27a, 27b sind in Folientransportrichtung X eine erste, zweite, dritte, vierte, fünfte und sechste Führungsrolle **28a**, **28b**, **28c**, **28d**, **28e**, **28f** zur Führung der Transportriemen 13a, 13b nachgelagert.

Die **Fig. 3** zeigt eine isometrische Ansicht der ersten Umlenkrolle 27a und der zweiten Umlenkrolle 27b sowie des an der Umlenkrolle 27a angeordneten Transportriemen 13a. Die Umlenkrollen 27a, 27b haben jeweils einen Endabschnitt **29a**, **29b** und einen weiteren Endabschnitt **29c**, **29d**, mit dem sie über den ihnen jeweils zugeordneten Transportriemen 13a, 13b (s. Fig. 2) hinausragen. An den Endabschnitten 29a, 29b und den weiteren Endabschnitten 29c, 29d sind ein erster, zweiter, dritter und vierter Transportring **30a**, **30b**, **30c**, **30d** aus elastischem Material, insbesondere gummielastischem Material, angeordnet. Der erste Transportring 30a hat eine erste Kontaktfläche **31a** mit mechanischer Friktion und der zweite Transportring 30b eine zweite Kontaktfläche **31b** mit mechanischer Friktion, wobei die Kontaktflächen 31a, 31b unter Reibschluss aneinander anliegen. Entsprechend haben der dritte Transportring 30c und der vierte Transportring 30d eine dritte und vierte Kontaktfläche (in Fig. 3 nicht gezeigt) mit mechanischer Friktion, wobei die dritte und vierte Kontaktfläche unter Reibschluss aneinander anliegen. Die Transportringe 30a - 30d können aus dem gleichen Material ausgebildet sein.

Die **Fig. 4** zeigt eine schematische Seitenansicht der ersten und zweiten Umlenkrolle 27a, 27b mit dem ersten und zweiten Transportring 30a, 30b. Die erste Kontaktfläche 31a des ersten Transportrings 30a und die zweite Kontaktfläche 31b des zweiten Transportrings 30b sind jeweils entlang des Umfangs **32a**, **32b** der jeweiligen Umlenkrolle 27a, 27b ausgebildet. Dabei können die Transportringe 30a, 30b in ihrem unter Reibschluss aneinander anliegenden Zustand an den Kontaktflächen 31a, 31b im Vergleich zur übrigen Oberfläche **33a**, **33b** der Transportringe 30a, 30b eine Abflachung in radialer Richtung aufweisen.

Die **Fig. 5** zeigt beispielhaft eine Explosionsdarstellung der Umlenkrolle 27a. Die Umlenkrolle 27a hat eine schichtartige Struktur **34** mit einer ersten Schicht **35a**, die ein Zahnrad **36** und ein Kugellager **37** umfasst. Eine zweite Schicht **35b** ist auf dieser ersten Schicht 35a angeordnet und weist eine erste Unterlegscheibe **38a** auf. Eine dritte Schicht **35c** besteht aus dem Transportring 30a, insbesondere in Form eines Gummirings, der auf der ersten Unterlegscheibe 38a angeordnet ist. Eine vierte Schicht **35d** umfasst eine zweite Unterlegscheibe **38b**, die sich auf dem Transportring 30a befindet. Die Schichten 35a - 35d haben durchgehende Löcher **39a**, **39b**, **39c**, **39d**. Durch die Löcher 39a- 39d können Schraubbolzen **40a**, **40b**, **40c** zum Verbinden der Schichten hindurchgeführt werden, die auf einer Seite durch Kontermuttern (s. Fig.6) fixiert sind. Fig. 5 stellt die Schichten dar, die vor der Umlenkrolle 27a angeordnet sind. Wie insbesondere im Zusammenhang mit Fig. 6 gezeigt, ist eine entsprechende Schichtstruktur ebenfalls auf der Rückseite der Umlenkrolle 27a vorhanden. Ein weiterer Schraubbolzen **40d** ist vorgesehen, um die Umlenkrolle 27a an einem Halteblech zu befestigen. Die Umlenkrolle 27a ist über das Kugellager 37 auf dem Schraubbolzen 40d gelagert.

Die **Fig. 6** zeigt beispielhaft einen Querschnitt durch die Umlenkrolle **27a**. Die Umlenkrolle 27a verfügt über das Zahnrad 36, den ersten und dritten Transportring 30a, 30c, jeweils in Form eines Gummirings sowie Unterlegscheiben 38a, 38b, 38c, 38d, die an den Transportringen 30a, 30c beidseitig angeordnet sind. Die Umlenkrolle 27a umfasst die Kugellager **37a**, **37b**. Das Zahnrad 36, die Transportringe 30a, 30c, die Unterlegscheiben 38a, 38b, 38c, 38d und die Kugellager 37a, 37b werden durch die Schraubbolzen (in Fig.6: Schraubbolzen 40a, 40b) aneinander befestigt, die durch die Kontermuttern (in Fig.6: Kontermuttern **41a**, **41b**) an der Umlenkrolle 27a fixiert sind. Die Umlenkrolle 27a ist mit dem Schraubbolzen 40d an einem Halteblech **42** befestigt.

### Bezugszeichenliste

- 10: Verpackungsmaschine
- 11: Folientransportvorrichtung
- 12a: erste Riemenfördereinrichtung
- 12b: zweite Riemenfördereinrichtung
- 13a: erster Transportriemen
- 13b: zweiter Transportriemen
- 14a,b: Spindeln
- 15: Spindelmotor
- 16: Folienführungselement
- 17: Folienspendeeinrichtung
- 18a: erste Führungsplatte
- 18b: zweite Führungsplatte
- 19: Umlenkrolle
- 20: obere Kante der ersten Führungsplatte
- 21a: erste Ausnehmung
- 21b: zweite Ausnehmung
- 21c,d: dritte und vierte Ausnehmung
- 22a-d: Umrandungen
- 23: Abstand der Riemenfördereinrichtungen in den Ausnehmungen
- 25: Folienschneideinrichtung
- 26: Ausnehmungen der Riemenfördereinrichtungen
- 27a,b: Umlenkrollen
- 28a-f: Führungsrollen
- 29a-d: Endabschnitte der Umlenkrollen
- 30a-d: Transportringe
- 31a,b: Kontaktflächen
- 32a,b: Umfang der Umlenkrolle
- 33a,b: Oberfläche der Transportringe ohne die jeweilige Kontaktfläche
- 34: schichtartige Struktur
- 35a-d: Schichten
- 36: Zahnrad
- 37,37a,b: Kugellager
- 38a-d: Unterlegscheiben
- 39a-d: Löcher
- 40a-d: Schraubbolzen
- 41a,b: Kontermuttern
- 42: Halteblech
- X: horizontale Folientransportrichtung
- Y: horizontale Richtung senkrecht zu X
- Z: vertikale Richtung senkrecht zu X und Y

## Patentansprüche

1. Folientransportvorrichtung (11) zum Transportieren einer dehnbaren Folie mit wenigstens einer Riemenfördereinrichtung (12a, 12b), wobei die Riemenfördereinrichtung (12a, 12b) zwei einander gegenüberliegende Transportriemen (13a, 13b) zum Transport der Folie und eine erste sowie eine zweite Umlenkrolle (27a, 27b) aufweist, welche jeweils einen der Transportriemen (13a, 13b) endlos umlaufend führen und in dem jeweiligen Transportriemen (13a, 13b) endseitig angeordnet sind,
**dadurch gekennzeichnet,**
**dass** die erste Umlenkrolle (27a) mit einem Endabschnitt (29a) über den ihr zugeordneten Transportriemen (13a) hinausragt, dass die erste Umlenkrolle (27a) an dem Endabschnitt (29a) entlang ihres Umfangs (32a) einen ersten Transportring (30a) aufweist,
**dass** die zweite Umlenkrolle (27b) mit einem Endabschnitt (29b) über den ihr zugeordneten Transportriemen (13b) hinausragt, und dass die zweite Umlenkrolle (27b) an dem Endabschnitt (29b) entlang ihres Umfangs (32b) einen zweiten Transportring (30b) aufweist,
wobei sich eine erste Kontaktfläche (31a) des ersten Transportrings (30a) mit mechanischer Friktion entlang des Umfangs (32a) der ersten Umlenkrolle (27a) erstreckt,
wobei sich eine zweite Kontaktfläche (31b) des zweiten Transportrings (30b) mit mechanischer Friktion entlang des Umfangs (32b) der zweiten Umlenkrolle (27b) erstreckt,
und wobei die Kontaktflächen (31a, 31b) unter Reibschluss aneinander anliegen.

2. Folientransportvorrichtung nach Anspruch 1, **dadurch gekennzeichnet, dass** die Transportringe (30a, 30b) aus elastisch verformbarem Material, insbesondere aus gummielastischem Material, bestehen

3. Folientransportvorrichtung nach Anspruch 2, **dadurch gekennzeichnet, dass** die Transportringe (30a, 30b) in ihrem unter Reibschluss aneinander anliegenden Zustand an den Kontaktflächen (31a, 31b) im Vergleich zur übrigen Oberfläche (33a, 33b) der Transportringe (30a, 30b) eine Abflachung in radialer Richtung nach innen aufweisen.

4. Folientransportvorrichtung nach einem der vorhergehenden Ansprüche, **dadurch gekennzeichnet, dass** zumindest ein Endabschnitt (29a, 29b) der ersten Umlenkrolle (27a) und/oder der zweiten Umlenkrolle (27b) als Transportring (30a, 30b) ausgebildet ist.

5. Folientransportvorrichtung nach einem der vorhergehenden Ansprüche, **dadurch gekennzeichnet, dass** zumindest der Endabschnitt (29a, 29b) der ersten Umlenkrolle (27a) und/oder der zweiten Umlenkrolle (27b) mehrere Transportringe (30a, 30b) des Endabschnitts (29a, 29b), insbesondere zwei Transportringe (30a, 30b) des Endabschnitts (29a, 29b), aufweist.

6. Folientransportvorrichtung nach einem der vorhergehenden Ansprüche, **dadurch gekennzeichnet, dass** die Transportringe (29a, 29b) aus demselben Material bestehen.

7. Folientransportvorrichtung nach einem der vorhergehenden Ansprüche, **dadurch gekennzeichnet, dass** die erste Umlenkrolle (27a) mit einem weiteren Endabschnitt (29c), der dem Endabschnitt (29a) der ersten Umlenkrolle (27a) gegenüberliegt, über den an ihr angeordneten Transportriemen (13a) hinausragt und an dem weiteren Endabschnitt (29c) entlang des Umfangs (32a) der ersten Umlenkrolle (27a) einen dritten Transportring (30c) aufweist, und/oder dass die zweite Umlenkrolle (27b) mit einem weiteren Endabschnitt (29d), der dem Endabschnitt (29b) der zweiten Umlenkrolle (27b) gegenüberliegt, über den an ihr angeordneten Transportriemen (13b) hinausragt und an dem weiteren Endabschnitt (29d) entlang des Umfangs (32b) der zweiten Umlenkrolle (27b) einen vierten Transportring (30d) aufweist, wobei insbesondere der dritte und der vierte Transportring (30c, 30d) unter Reibschluss flächig aneinander anliegen.

8. Folientransportvorrichtung nach einem der vorhergehenden Ansprüche, **dadurch gekennzeichnet, dass** zumindest eine Umlenkrolle (27a, 27b) ein Zahnrad (36) zum Antrieb mittels eines Zahnradgetriebes aufweist, wobei insbesondere zwischen dem Transportring (30a) der Umlenkrolle (27a, 27b) und dem Zahnrad (36) eine Unterlegscheibe (38a, 38b) angeordnet ist.

9. Folientransportvorrichtung nach einem der vorhergehenden Ansprüche, **dadurch gekennzeichnet, dass** die Transportringe (30a, 30b, 30c, 30d) an den zugehörigen Umlenkrollen (27a, 27b) mittels Bolzen und/oder Schrauben befestigt sind.

10. Folientransportvorrichtung nach einem der vorhergehenden Ansprüche, **dadurch gekennzeichnet, dass** die Umlenkrollen (27a, 27b) jeweils eine schichtartige Struktur (34) aufweisen, wobei eine erste Schicht (35a) ein Zahnrad (36) mit einem Kugellager (37) umfasst, wobei eine zweite Schicht (35b) eine erste Unterlegscheibe (38a) umfasst, die auf dem Zahnrad (36) angeordnet ist, wobei eine dritte Schicht (35c) einen Transportring (30a), insbesondere einen Gummiring umfasst, der auf der ersten Unterlegscheibe (38a) angeordnet ist, wobei eine vierte Schicht (35d) eine zweite Unterlegscheibe (38b) umfasst, die auf dem Transportring (30a) angeordnet ist, und wobei die Schichten (35a - 35d) mittels Schrauben miteinander fest verbunden sind.

11. Folientransportvorrichtung nach Anspruch 10, **dadurch gekennzeichnet, dass** die Schrauben als Schraubenbolzen (40a-40d) mit einem gewindefreien Abschnitt ausgeführt sind.

12. Folientransportvorrichtung nach Anspruch 11, **dadurch gekennzeichnet, dass** die Schichtstruktur (34) durchgehende Löcher (39a- 39d) zum Durchstecken der Schraubbolzen (40a - 40d) aufweist, welche auf der anderen Seite durch Kontermuttern (41a, 41b) befestigt sind.

13. Verpackungsmaschine (10) zum Verpacken von Verpackungsgütern mittels einer dehnbaren Folie, mit einer Folientransportvorrichtung (11) nach einem der vorhergehenden Ansprüche.

## Claims

1. Film transport device (11) for transporting a stretchable film comprising at least one belt conveyor apparatus (12a, 12b), the belt conveyor apparatus (12a, 12b) having two opposing transport belts (13a, 13b) for transporting the film and a first and a second deflection roller (27a, 27b) which each guide one of the transport belts (13a, 13b) in a continuously circulating manner and are arranged at the end in the relevant transport belt (13a, 13b), **characterized in that** the first deflection roller (27a) projects beyond the transport belt (13a) associated therewith with an end portion (29a), **in that** the first deflection roller (27a) has a first transport ring (30a) on the end portion (29a) along the circumference (32a) thereof, **in that** the second deflection roller (27b) projects beyond the transport belt (13b) associated therewith with an end portion (29b), and **in that** the second deflection roller (27b) has a second transport ring (30b) on the end portion (29b) along the circumference (32b) thereof, a first contact surface (31a) of the first transport ring (30a) extending along the circumference (32a) of the first deflection roller (27a) with mechanical friction, a second contact surface (31b) of the second transport ring (30b) extending along the circumference (32b) of the second deflection roller (27b) with mechanical friction, and the contact surfaces (31a, 31b) frictionally abutting one another.

2. Film transport device according to claim 1, **characterized in that** the transport rings (30a, 30b) consist of elastically deformable material, in particular of rubber-elastic material.

3. Film transport device according to claim 2, **characterized in that** the transport rings (30a, 30b), in their frictionally abutting state at the contact surfaces (31a, 31b), have a flattened part inward in the radial direction in comparison with the remaining surface (33a, 33b) of the transport rings (30a, 30b).

4. Film transport device according to any of the preceding claims, **characterized in that** at least one end portion (29a, 29b) of the first deflection roller (27a) and/or the second deflection roller (27b) is designed as a transport ring (30a, 30b).

5. Film transport device according to any of the preceding claims, **characterized in that** at least the end portion (29a, 29b) of the first deflection roller (27a) and/or the second deflection roller (27b) has a plurality of transport rings (30a, 30b) of the end portion (29a, 29b), in particular two transport rings (30a, 30b) of the end portion (29a, 29b).

6. Film transport device according to any of the preceding claims, **characterized in that** the transport rings (29a, 29b) consist of the same material.

7. Film transport device according to any of the preceding claims, **characterized in that** the first deflection roller (27a) projects beyond the transport belt (13a) arranged thereon with a further end portion (29c) which is opposite the end portion (29a) of the first deflection roller (27a), and has a third transport ring (30c) on the further end portion (29c) along the circumference (32a) of the first deflection roller (27a), and/or **in that** the second deflection roller (27b) projects beyond the transport belt (13b) arranged thereon with a further end portion (29d) which is opposite the end portion (29b) of the second deflection roller (27b), and has a fourth transport ring (30d) on the further end portion (29d) along the circumference (32b) of the second deflection roller (27b), the third and the fourth transport ring (30c, 30d) in particular frictionally abutting one another over a surface.

8. Film transport device according to any of the preceding claims, **characterized in that** at least one deflection roller (27a, 27b) has a gear (36) for driving by means of a gear mechanism, a washer (38a, 38b) being arranged in particular between the transport ring (30a) of the deflection roller (27a, 27b) and the gear (36).

9. Film transport device according to any of the preceding claims, **characterized in that** the transport rings (30a, 30b, 30c, 30d) are attached to the associated deflection rollers (27a, 27b) by means of bolts and/or screws.

10. Film transport device according to any of the preceding claims, **characterized in that** the deflection rollers (27a, 27b) each have a layer-like structure (34), a first layer (35a) comprising a gear (36) having a ball bearing (37), a second layer (35b) comprising a first washer (38a) which is arranged on the gear (36), a third layer (35c) comprising a transport ring (30a), in particular a rubber ring, which is arranged on the first washer (38a), a fourth layer (35d) comprising a second washer (38b) which is arranged on the transport ring (30a), and the layers (35a - 35d) being rigidly interconnected by means of screws.

11. Film transport device according to claim 10, **characterized in that** the screws are designed as screw bolts (40a - 40d) having a thread-free portion.

12. Film transport device according to claim 11, **characterized in that** the layer structure (34) has through-holes (39a - 39d) for pushing through the screw bolts (40a - 40d) which are attached on the other side by means of lock nuts (41a, 41b).

13. Packaging machine (10) for packaging packaged goods by means of a stretchable film, comprising a film transport device (11) according to any of the preceding claims.

## Revendications

1. Dispositif de transport de film (11) destiné à transporter un film étirable, comportant au moins un convoyeur à bande (12a, 12b), le convoyeur à bande (12a, 12b) présentant deux bandes de transport opposées (13a, 13b) destinées à transporter le film, et des premier et second rouleaux de renvoi (27a, 27b), lesquels guident en rotation sans fin l'une des bandes de transport (13a, 13b) et sont disposés aux extrémités dans la bande de transport respective (13a, 13b),
**caractérisé en ce que**
le premier rouleau de renvoi (27a) fait saillie, avec une section d'extrémité (29a), de la bande de transport (13a) qui lui est associée, **en ce que** le premier rouleau de renvoi (27a) présente un premier anneau de transport (30a) au niveau de la section d'extrémité (29a) le long de sa circonférence (32a),
**en ce que** le second rouleau de renvoi (27b) fait saillie, avec une section d'extrémité (29b), de la bande de transport (13b) qui lui est associée, et **en ce que** le second rouleau de renvoi (27b) présente un deuxième anneau de transport (30b) au niveau de la section d'extrémité (29b) le long de sa circonférence (32b),
une première surface de contact (31a) du premier anneau de transport (30a) s'étendant avec un frottement mécanique le long de la circonférence (32a) du premier rouleau de renvoi (27a),
une seconde surface de contact (31b) du deuxième anneau de transport (30b) s'étendant avec un frottement mécanique le long de la circonférence (32b) du second rouleau de renvoi (27b), et
les surfaces de contact (31a, 31b) reposant l'une contre l'autre par frottement.

2. Dispositif de transport de film selon la revendication 1, **caractérisé en ce que** les anneaux de transport (30a, 30b) sont constitués d'un matériau élastiquement déformable, en particulier d'un matériau présentant une élasticité caoutchoutique.

3. Dispositif de transport de film selon la revendication 2, **caractérisé en ce que**, dans l'état où ils reposent l'un contre l'autre par frottement, les anneaux de transport (30a, 30b) présentent un aplatissement dans la direction radiale vers l'intérieur au niveau des surfaces de contact (31a, 31b) par rapport à la surface restante (33a, 33b) des anneaux de transport (30a, 30b).

4. Dispositif de transport de film selon l'une des revendications précédentes, **caractérisé en ce qu'**au moins une section d'extrémité (29a, 29b) du premier rouleau de renvoi (27a) et/ou du second rouleau de renvoi (27b) est réalisée sous forme d'anneau de transport (30a, 30b).

5. Dispositif de transport de film selon l'une des revendications précédentes, **caractérisé en ce qu'**au moins la section d'extrémité (29a, 29b) du premier rouleau de renvoi (27a) et/ou du second rouleau de renvoi (27b) présente une pluralité d'anneaux de transport (30a, 30b) de la section d'extrémité (29a, 29b), en particulier deux anneaux de transport (30a, 30b) de la section d'extrémité (29a, 29b).

6. Dispositif de transport de film selon l'une des revendications précédentes, **caractérisé en ce que** les anneaux de transport (29a, 29b) sont constitués du même matériau.

7. Dispositif de transport de film selon l'une des revendications précédentes, **caractérisé en ce que** le premier rouleau de renvoi (27a) fait saillie de la bande de transport (13a) disposée sur lui, avec une autre section d'extrémité (29c) opposée à la section d'extrémité (29a) du premier rouleau de renvoi (27a), et présente un troisième anneau de transport (30c) au niveau de l'autre section d'extrémité (29c) le long de la circonférence (32a) du premier rouleau de renvoi (27a), et/ou **en ce que** le second rouleau de renvoi (27b) fait saillie de la bande de transport (13b) disposée sur lui, avec une autre section d'extrémité (29d) opposée à la section d'extrémité (29b) du second rouleau de renvoi (27b), et présente un quatrième anneau de transport (30d) au niveau de l'autre section d'extrémité (29d) le long de la circonférence (32b) du second rouleau de renvoi (27b), les troisième et quatrième anneaux de transport (30c, 30d) reposant en particulier à plat l'un contre l'autre par frottement.

8. Dispositif de transport de film selon l'une des revendications précédentes, **caractérisé en ce qu'**au moins un rouleau de renvoi (27a, 27b) présente une roue dentée (36) destinée à l'entraînement au moyen d'une transmission à roue dentée, une rondelle (38a, 38b) étant disposée en particulier entre l'anneau de transport (30a) du rouleau de renvoi (27a, 27b) et la roue dentée (36).

9. Dispositif de transport de film selon l'une des revendications précédentes, **caractérisé en ce que** les anneaux de transport (30a, 30b, 30c, 30d) sont fixés aux rouleaux de renvoi associés (27a, 27b) au moyen de boulons et/ou de vis.

10. Dispositif de transport de film selon l'une des revendications précédentes, **caractérisé en ce que** les rouleaux de renvoi (27a, 27b) présentent respectivement une structure en couches (34), une première couche (35a) comprenant une roue dentée (36) comportant un roulement à billes (37), une deuxième couche (35b) comprenant une première rondelle (38a) qui est disposée sur la roue dentée (36), une troisième couche (35c) comprenant un anneau de transport (30a), en particulier un anneau en caoutchouc, qui est disposé sur la première rondelle (38a), une quatrième couche (35d) comprenant une seconde rondelle (38b) qui est disposée sur l'anneau de transport (30a), et les couches (35a-35d) étant fermement reliées les unes aux autres au moyen de vis.

11. Dispositif de transport de film selon la revendication 10, **caractérisé en ce que** les vis sont conçues sous forme de boulons à vis (40a-40d) comportant une section exempte de filetage.

12. Dispositif de transport de film selon la revendication 11, **caractérisé en ce que** la structure en couches (34) présente des trous traversants (39a-39d) destinés au passage des boulons à vis (40a-40d), lesquels boulons à vis sont fixés sur l'autre côté par des contre-écrous (41a, 41b).

13. Machine d'emballage (10) destinée à emballer des produits à emballer au moyen d'un film étirable, comportant un dispositif de transport de film (11) selon l'une des revendications précédentes.
